# EUROPÄISCHE PATENTSCHRIFT

(11) **EP 1 995 391 B1**
(45) Veröffentlichungstag und Bekanntmachung des Hinweises auf die Patenterteilung: **16.01.2013**
(21) Anmeldenummer: 08007669.8
(22) Anmeldetag: 19.04.2008
(51) Int. Cl.: E04F 10/06

(54) **Gelenkarmmarkise**
Swivel arm awning
Marquise à bras articulé

(30) Priorität: 24.05.2007 DE 202007007397 U
(43) Veröffentlichungstag der Anmeldung: 26.11.2008
(73) Patentinhaber: Schmitz-Werke GmbH + Co. KG, 48282 Emsdetten (DE)
(72) Erfinder: Schmitz, Justus, 48282 Emsdetten (DE)
(74) Vertreter: Hübner, Gerd

(56) Entgegenhaltungen:
- DE-U1- 8 629 001
- DE-U1-202005 007 986
- US-A- 2 880 956

## Beschreibung

Die Erfindung richtet sich auf eine Gelenkarmmarkise umfassend eine Tuchwelle, ein Markisentuch, ein Ausfallprofil am freien Ende des Markisentuchs und zwei wandseitig gelagerte, einen inneren und äußeren Gelenkarmabschnitt aufweisende Gelenkarme, die mit dem Ausfallprofil schwenkbar verbunden sind.

Dokumente US-A 2 880 956 und DE 86 29 001 U1 zeigen Gelenkarmmarkisen gemäß dem Oberbegriff des Anspruchs 1.

Derartige Gelenkarmmarkisen werden zu ganz unterschiedlichen Funktionen eingesetzt. Im Sommer ist ein möglichst geräumiger Sonnenschutz auf der Terrasse wünschenswert. Andererseits möchte man bei Regen die Markise möglichst nicht vollständig einfahren, damit gegen die Hauswand geschobene Gartenmöbel vor Regen geschützt werden. Darüber hinaus ist auch im Winter ein teilweiser Sonnenschutz wünschenswert, um z.B. Möbel und Teppiche vor dem Ausbleichen zu schützen. Dabei soll es andererseits aber in den Wohnräumen nicht zu dunkel werden.

Herkömmliche gattungsgemäße Markisen müssen mit einem relativ flachen Neigungswinkel der Gelenkarme eingestellt werden, damit man sich am Ausfallprofil nicht den Kopf anstoßen kann. Ein solcher flacher Einstellwinkel weist den Nachteil auf, dass das Regenwasser zuweilen nicht vollständig abläuft und sich im Markisentuch dementsprechend Wassersäcke ausbilden.

Hiervon ausgehend liegt der Erfindung die Aufgabe zugrunde, eine Gelenkarmmarkise der in Betracht stehenden Art so auszugestalten, dass sie sowohl im vollständig als auch im teilweise ausgefahrenen Zustand den jeweiligen zugeordneten Funktion optimal gerecht werden kann.

Diese Aufgabe wird erfingdungsgemäß dadurch gelöst, dass eine Neigungsverstelleinrichtung derart vorgesehen ist, dass der Neigungswinkel der Gelenkarme im teilweise ausgefahrenen Zustand größer ist als im vollständig ausgefahrenen Zustand.

Hierdurch wird ein hinreichender freier Durchgang im ausgefahrenen Zustand erreicht und im teilweise eingefahrenen Zustand kann durch den steileren Winkel das Wasser zuverlässig ablaufen und trotzdem werden unter der Markise stehende Möbel gegen Witterungseinflüsse geschützt und es wird eine Sonneneinstrahlung in angrenzende Räume verhindert.

Die entsprechende Neigungseinstellung kann auf ganz unterschiedliche Arten bewerkstelligt werden, z.B. pneumatisch, hydraulisch, durch einen elektrischen Verstellantrieb, durch Kippgelenke mit Nockensteuerung oder gemäß der nachstehend beispielhaft beschriebenen Lösung.

In weiterer Ausgestaltung der Erfindung kann insbesondere vorgesehen sein, dass die Neigungsverstelleinrichtung im Bereich eines Schwenkgelenks ausgebildet ist, wo der jeweils innere Gelenkarmabschnitt an einer zugeordneten Armkonsole gelagert ist.

Dabei ist günstigerweise vorgesehen, dass jede Wandkonsole eine Gelenköse mit einem sich über diese nach oben und unten hinaus erstreckende Lagerbolzen umfasst, dass jeder innere Gelenkarmabschnitt zwei Lagerösen aufweist, die die Lageröse der Wandkonsole oben und unten übergreifen und jeweils eine Lagerausnehmung aufweisen, in die der Lagerbolzen von unten bzw. von oben eingreift, wobei die obere Lagerausnehmung als Langloch ausgebildet ist.

Eine weitere vorteilhafte Ausgestaltung sieht vor, dass die Längsachse der langlochartigen oberen Lagerausnehmung im eingefahrenen Zustand der Gelenkarme senkrecht zu der jeweiligen Wand bzw. zur Längsachse des inneren Gelenkarmabschnitts verläuft.

Grundsätzlich ist es über die Winkelorientierung der Längsachse des Langlochs möglich vorzugeben, bei welchem Winkel die Markise im ausgefahrenen Zustand die stärkste Neigung aufweisen soll.

Hierdurch wird erreicht, dass sich die Position der langlochartigen oberen Lagerausnehmung während des Ausfahrens des Ausfallprofils bzw. des Ausschwenkens des inneren Gelenkarmabschnitts relativ zu dem ortsfesten Lagerbolzen der Lageröse der Konsole verlagert und hierdurch der Neigungswinkel der Gelenkarme verändert wird.

Nachfolgend wird die Erfindung anhand eines bevorzugten Ausfiihrungsbeispiels in Verbindung mit der Zeichnung näher erläutert. Dabei zeigen:
- Fig. 1: eine schematische Seitenansicht einer erfindungsgemäßen Gelenkarmmarkise im ausgefahrenen Zustand,
- Fig. 2: eine Fig. 1 entsprechende Darstellung in teilweise ausgefahrenem Zustand,
- Fig. 3: eine Aufsicht des konsolenseitigen Gelenkbereichs eines Gelenkarmes im eingefahrenen Zustand,
- Fig. 4: ein Schnitt längs der Linie A-A in Fig. 3,
- Fig. 5: eine Fig. 3 entsprechende Darstellung im teilweise ausgefahrenen Zustand,
- Fig. 6: einen Schnitt längs der Linie A-A in Fig. 6,
- Fig. 7: eine Fig. 3 entsprechende Darstellung im ausgefahrenen Zustand und
- Fig. 8: einen Schnitt längs der Linie A-A in Fig. 7.

Eine in der Zeichnung dargestellte Markise 1 umfasst zwei Wandkonsolen 2a, die mittels Schrauben 3 an einer Wand 4 befestigt sind.

Über Tuchwellenhalter 5 ist eine Tuchwelle mit einem Tuchwickel 6 drehbar gelagert, wobei das Markisentuch 7, welches auf dem Tuchwickel 6 aufgewickelt ist, durch Ausfahren eines Ausfallprofils 8 von der Tuchwelle 6 abzogen wird. Das Ausfallprofil 8 ist am freien äußeren Ende eines jeden Gelenkarmes 9 über ein Schwenklager 10 gelagert. Jeder Gelenkarm 9 umfasst einen inneren Gelenkarmabschnitt 11 und einen äußeren Gelenkarmabschnitt 12, die über ein Gelenk 13 miteinander verbunden sind. Jeder innere Gelenkarmabschnitt 11 ist an einer Armkonsole 2 gelagert.

Im eingefahrenen Zustand der Gelenkarme 9, wenn also das Markisentuch 7 auf dem Tuchwickel 6 vollständig aufgerollt ist, verlaufen die Gelenkarmabschnitte 11 bzw. 12 im wesentlichen parallel zueinander und parallel zur Wand 4, wie dies aus der Aufsicht gemäß Fig. 3 erkennbar ist.

Je weiter das Markisentuch 7 abgezogen und das Ausfallprofil 8 ausgefahren wird, desto mehr gehen die Gelenkarme 9 in eine gestreckte Position über, wobei der jeweilige innere Gelenkarmabschnitt 11 ausgehend von der in Fig. 3 dargestellten Position über die Zwischenposition nach Fig. 5 in die ausgefahrene Position nach Fig. 7 ausgeschwenkt wird.

Eine erfindungsgemäße Neigungsverstelleinrichtung 14, wie sie in den Fig. 4, 6 und 8 dargestellt ist, setzt diese im wesentlichen horizontale Schwenkbewegung in eine Kippbewegung der Gelenkarme 9 derart um, dass der Neigungswinkel W1 der Gelenkarme 9 bzw. des Markisentuchs im vollständig ausgefahrenen Zustand, wie er in Fig. 1 dargestellt ist, geringer ist als der Neigungswinkel W2 im teilweise ausgefahrenen Zustand.

Zu diesem Zweck weist die Konsole 2 eine Lageröse 15 mit einem Lagerbolzen 16 auf, wobei die Lageröse 15 der Konsole 2 oben und unten von einer Lageröse 17 bzw. 18 am freien inneren Ende des inneren Gelenkarmabschnitts 11 umgriffen wird.

Die Lageröse 17 des Gelenkarmabschnitts 11 weist eine obere Lagerausnehmung 19 in Form eines Langlochs auf, dessen Längsachse 21 im eingefahrenen Zustand senkrecht zur Längsachse 20 des inneren Gelenkarmabschnitts 11 verläuft.

Die untere Lageröse 18 des inneren Gelenkarmabschnitts 11 ist mit einer Lagerausnehmung 22 versehen. Der Bolzen 16 der Lageröse 15 der Konsole 2 überragt diese nach oben und unten und greift in die langlochartige Ausnehmung 19 mit vergleichsweise großem Spiel und in die untere Ausnehmung 22 mit geringem Spiel ein.

In jeder der in Verbindung mit Fig. 3, 5 und 7 bzw. Fig. 4, 6 und 8 dargestellten Ausfahrpositionen wird der Gelenkarm 9 bzw. das Ausfallprofil 8 durch die Schwerkraft (Pfeil G) nach unten beaufschlagt.

Aufgrund der vorstehend beschriebenen geometrischen Verhältnisse verlagert sich der innere Gelenkarmabschnitt 11 relativ zum Bolzen 16 durch die Ausfahr-Schwenkbewegung automatisch, wie dies aus der Zusammenschau der Fig. 4, 6 und 8 einerseits und Fig. 3, 5 und 7 andererseits erkennbar ist, was wiederum zu einer automatischen Winkeleinstellung derart führt, dass der Neigungswinkel W2 der Gelenkarme 9 in teilweise ausgefahrenem Zustand, z.B. bei einem um 30° ausgefahrenen Zustand, wie er in Fig.5 und 6 dargestellt ist, größer ist, d.h. das Markisentuch 7 verläuft, wie aus Fig. 2 zu erkennen ist, von der Wand 4 weg steiler nach unten, und dass der Neigungswinkel W1 im vollständig ausgefahrenen Zustand, wie er in Fig. 1 dargestellt ist, kleiner ist, wie dies in Fig. 7 und 8 zu erkennen ist bzw. aus dem Vergleich von Fig. 1 und 2.

Hierdurch wird das erfindungsgemäße Ziel erreicht, dass im teilweise eingefahrenen Zustand, der über längere Zeitabschnitte aufrecht erhalten wird, einerseits ein zuverlässiger Schutz für Gartenmöbel gewährleistet ist, die längs der Hauswand stehen, und andererseits ein steiler Abfließwinkel auftreffendes Regenwasser, so dass die Bildung von Wassersäcken zuverlässig vermieden wird.

Im vollständig ausgefahrenen Zustand weist aufgrund des geringeren Neigungswinkels W1 das Ausfallprofil 8 die gleiche Höhe auf wie im teilweise eingefahrenen Zustand, so dass sich Personen unter der ausgefahrenen Markise 1 bewegen können ohne Gefahr zu laufen, sich den Kopf am Ausfallprofil 8 anzustoßen.

## Patentansprüche

1. Gelenkarmmarkise (1) umfassend eine Tuchwelle (6), ein Markisentuch (7), ein Ausfallprofil (8) am freien Ende des Markisentuchs (7) , zwei wandseitig gelagerte, einen inneren und einen äußeren Gelenkarmabschnitt (11,12) aufweisende Gelenkarme (9), die mit dem Ausfallprofil (8) schwenkbar verbunden sind, und eine Neigungsverstelleinrichtung (14) **dadurch gekennzeichnet, dass** die Neigungsverstelleinrichtung (14) derart vorgesehen ist, dass der Neigungswinkel der Gelenkarme (9) im teilweise ausgefahrenen Zustand (W2) größer ist als im vollständig ausgefahrenen Zustand (W1).

2. Gelenkarmmarkise (1) nach Anspruch 1, **dadurch gekennzeichnet, dass** die Neigungsverstelleinrichtung (14) im Bereich eines Schwenkgelenks (13) ausgebildet ist, wo der jeweils innere Gelenkarmabschnitt (11) an einer zugeordneten Armkonsole (2) gelagert ist.

3. Gelenkarmmarkise (1) nach Anspruch 2, **dadurch gekennzeichnet, dass** jede Armkonsole (2) eine Gelenköse (15) mit einem sich über diese nach oben und unten hinaus erstreckenden Lagerbolzen (16) umfasst, dass jeder innere Gelenkarmabschnitt (11) zwei Lagerösen (17, 18) aufweist, die die Lageröse (15) der Armkonsole (2) oben und unten übergreifen und jeweils eine Lagerausnehmung (19, 22) aufweisen, in die der Lagerbolzen (16) von unten bzw. von oben eingreift, wobei die obere Lagerausnehmung (19) als Langloch ausgebildet ist.

4. Gelenkarmmarkise (1) nach Anspruch 3, **dadurch gekennzeichnet, dass** die Längsachse (20) der langlochartigen oberen Lagerausnehmung (19) im eingefahrenen Zustand der Gelenkarme (9) senkrecht zu der jeweiligen Wand (4) bzw. zur Längsachse (21) des inneren Gelenkarmabschnitts (11) verläuft.

5. Gelenkarmmarkise (1) nach Anspruch 3, **dadurch gekennzeichnet, dass** sich die Position der langlochartigen oberen Lagerausnehmung (19) während des Ausfahrens des Ausfallprofils (8) bzw. des Ausschwenkens des inneren Gelenkarmabschnitts (11) relativ zu dem ortsfesten Lagerbolzen (16) der Lageröse (15) der Armkonsole (2) verlagert und hierdurch der Neigungswinkel (W1) der Gelenkarme (9) verändert wird.

## Claims

1. Swivel arm awning (1) comprising a cloth shaft (6), an awning cloth (7), a front profile (8) at the free end of the awning cloth (7), two wall-mounted swivel arms (9) with an inner and and outer swivel arm section (11, 12) which are connected pivotably to the front profile (8) and an inclination adjusting device (14), **characterised in that** the inclination adjusting device (14) is provided such that the angle of inclination of the swivel arms (9) is greater in the partly extended position (W2) than in the fully extended position (W1).

2. Swivel arm awning (1) according to claim 1, **characterised in that** the inclination adjusting device (14) is formed in the area of a swivel joint (13) wherein the respective inner swivel arm section (11) is mounted on an assigned arm console (2).

3. Swivel arm awning (1) according to claim 2, **characterised in that** each arm console (2) comprises a eyelet (15) with a bearing bolt (16) extending over the latter at the top and bottom, **in that** each inner swivel arm section (11) comprises two bearing eyelets (17, 18), which overgrip the bearing eyelet (15) of the arm console (2) at the top and bottom and each comprise a bearing recess (19, 22) into which the bearing bolt (16) engages from the bottom or top, wherein the top bearing recess (19) is configured as an elongated hole.

4. Swivel arm awning (1) according to claim 3, **characterised in that** the longitudinal axis (20) of the elongated hole-like upper bearing recess (19) in the retracted position of the swivel arms (9) is perpendicular to the respective wall (4) or to the longitudinal axis (21) of the inner swivel arm section (11).

5. Swivel arm awning (1) according to claim 3, **characterised in that** the position of the elongated hole-like upper bearing recess (19) is displaced during the extension of the front profile (8) or the pivoting of the inner swivel arm section (11) relative to the fixed bearing bolt (16) of the bearing eyelet (15) of the arm console (2) and in this way the angle of inclination (W1) of the swivel arms (9) is changed.

## Revendications

1. Marquise à bras articulé (1) comprenant un arbre à toile (6), une toile de marquise (7), un profilé d'arrêt (8) à l'extrémité libre de la toile de marquise (7), deux bras articulés (9) logés du côté du mur, présentant une partie de bras articulé interne et une partie de bras externe (11, 12), qui sont reliées, en pouvant pivoter, avec le profilé d'arrêt (8), et un dispositif de réglage de l'inclinaison (14), **caractérisée en ce que** le dispositif de réglage de l'inclinaison (14) est conçu de telle façon que l'angle d'inclinaison des bras articulés (9) dans la position partiellement ouverte (W2) est plus élevé que dans la position totalement déployée (W1).

2. Marquise à bras articulé (1) selon la revendication 1 **caractérisée en ce que** le dispositif de réglage de l'inclinaison (14) est implanté dans la zone d'une articulation de pivotement (13) où la partie de bras articulé interne (11) respective est logée dans une console de bras (2) correspondante.

3. Marquise à bras articulé (1) selon la revendication 2 **caractérisée en ce que** chaque console de bras (2) comprend une boucle d'articulation (15), comprenant un axe de palier (16) s'étendant à l'extérieur, par-dessus celle-ci, vers le haut et vers le bas, que chaque partie de bras articulé interne (11) présente deux boucles de palier (17, 18) qui enserrent la boucle de palier (15) de la console de bras (2) en haut et en bas et qui présentent chacune un évidement de palier (19, 22),dans lequel l'axe de palier (16) s'insère à partir du bas, respectivement du haut, l'évidement de palier supérieur (19) étant conçu sous la forme d'un orifice ovale.

4. Marquise à bras articulé (1) selon la revendication 3 **caractérisée en ce que** l'axe longitudinal (20) de l'évidement de palier supérieur (19) en forme d'orifice ovale est orienté perpendiculairement par rapport au mur (4) respectif, respectivement par rapport à l'axe longitudinal (21) de la partie de bras articulé interne (11), dans la position en cours de déploiement des bras d'articulation (9).

5. Marquise à bras articulé (1) selon la revendication 3 **caractérisée en ce que** la position de l'évidement de palier (19) supérieur en forme d'orifice ovale se déplace pendant le déploiement du profilé d'arrêt (8), respectivement pendant le pivotement de la partie de bras articulé interne (11), par rapport à l'axe de palier (16) de la boucle de palier (15) de la console de bras (2), fixe, et modifie ainsi l'angle d'inclinaison (W1) des bras articulés (9).
